# EUROPÄISCHE PATENTSCHRIFT

(11) **EP 0 304 683 B1**
(45) Veröffentlichungstag und Bekanntmachung des Hinweises auf die Patenterteilung: **17.06.1992**
(21) Anmeldenummer: 88112548.8
(22) Anmeldetag: 02.08.1988
(51) Int. Cl.: B22D 29/00

(54) **Verfahren und Vorrichtung zum Entkernen von Gussstücken**
Method of and installation for decoring castings
Procédé et installation pour le debourrage de pièces coulées

(30) Priorität: 27.08.1987 DE 3728687
(43) Veröffentlichungstag der Anmeldung: 01.03.1989
(73) Patentinhaber: "F.u.K." Frölich & Klüpfel Drucklufttechnik GmbH & Co. KG, D-42285 Wuppertal (DE)
(72) Erfinder: Fünfhausen, Dieter, D-5600 Wuppertal 1 (DE); Heppel, Günter, Dipl.-Kfm., D-5630 Remscheid (DE); Ruppert, Harry, D-5600 Wuppertal 1 (DE); Schmidt, Dieter, D-5600 Wuppertal 1 (DE)
(74) Vertreter: Patentanwälte Dr. Solf & Zapf

(56) Entgegenhaltungen:
- DE-A- 3 319 312
- DE-A- 3 424 000
- DE-A- 3 637 367
- DE-C- 392 997

## Beschreibung

Die Erfindung betrifft ein maschinelles Verfahren und eine Vorrichtung zum Entfernen von Innenkernen aus Gußstücken nach dem Erhärten des Gießmetalls.

Innenkerne sind Körper aus Kernsand, die die Innenkonturen von Gußstücken aufweisen. Sie müssen eine relativ hohe Festigkeit besitzen, damit sie den Kräften, die beim Gießen und insbesondere beim Erkalten auftreten, widerstehen können. Andererseits sollen sie aber auch leicht zerfallen, damit das Gußstück beim Putzen leicht vom Kern befreit werden kann.

In komplizierten, z.B. doppelwandigen Gußteilen, sind Durchbrüche, sogenannte Kernlöcher vorgesehen, die z.B. durch Kernmarken entstehen und das Entfernen der Kerne in der Putzerei ermöglichen bzw. erleichtern sollen.

Zum Entfernen von Kernen aus dem Inneren komplizierter Gußstücke durch Kernlöcher wird Schlag- oder Schwing-bzw. Rüttelenergie von außen über das Gußstück auf den Kern übertragen, der dadurch zerstört wird und in Bruchstücke zerfällt oder zerrieselt aus den Kernlöchern fließt. Die Schlagenergie muß unterhalb der Zerstörungsenergie für das Gußstück liegen, jedoch so hoch sein, daß der Kern zerstört wird. Dünnwandige Gußstücke erfordern einen Kern relativ hoher Festigkeit, damit das Gußstück beim Gießen und Erhärten sicher vom Kern getragen werden kann. Solche Gußstücke weisen aber eine relativ geringe Festigkeit auf, so daß keine allzugroße Energie zum Zerstören des Kerns auf das Gußstück übertragen werden kann, wenn man verhindern will, daß Risse im Gußstück oder unerwünschte bleibende Verformungen auftreten. Aus der DE-A-34 24 000 ist es bekannt, Gußstücke zum Entfernen von Innenkernen zu klopfen. Zum selben Zweck ist es aus der DE-A-33 19 312 bekannt, Vibrationsenergie zu nutzen.

Hier setzt die Erfindung ein, deren Aufgabe es ist, ein Verfahren und eine Vorrichtung zu schaffen, mit denen ein Innenkern auch aus dünnwandigen komplizierten Gußstücken entfernt werden kann, ohne daß befürchtet werden muß, daß das Gußstück beeinträchtigt wird.

Diese Aufgabe wird durch die Merkmale des Anspruchs 1 und des Anspruchs 9 gelöst. Vorteilhafte Weiterbildungen der Erfindung werden in den davon abhängigen Unteransprüchen gekennzeichnet.

Nach der Erfindung werden während des Entkernens variierende Impulse über die Wandung des Gußstücks auf den Kern bzw. die Bruchstücke des Kerns übertragen.

Anhand der Zeichnung wird die Erfindung im folgenden näher erläutert. Es zeigen:
- Fig. 1: schematisch eine Vorrichtung zur Durchführung des erfindungsgemäßen Verfahrens;
- Fig. 2 und 3: Impuls-Energiediagramme.

Das kompliziert aufgebaute Gußstück 1 ist ein Teil eines Kfz-Motors und weist zwei seitliche Hohlräume 2, einen die Hohlräume 2 verbindenden Zwischenraum 3 und Öffnungen 4 in der Wandung des Zwischenraums auf. Zwischen dem Zwischenraum 3 und den Hohlräumen 2 sind relativ enge Kanäle 5 vorgesehen. Der gesamte Innenraum des Gußstücks ... ist nach dem Gießen mit dem Formsandkern ausgefüllt. Der Formsandkern soll zerstört und über die Öffnung 4 aus dem Gußstück ausgetragen werden.

Nach der Erfindung werden Gußstücke 1 automatisch in Reihe 6 mit geeigneten Transportmitteln 6a antransportiert und einzeln auf einen Klopftisch 7 gesetzt und dort gehaltert. Anschließend wird mit dem Stößel 9 eines an sich bekannten Preßlufthammers 8 auf die Rückwandung 10 des Zwischenraums 3 eines bestimmte Schlag- bzw. Klopfenergie aufgebracht. Die Impulse der Klopfenergie werden über die Wandung des Gußstücks auf den Kern, der an der Innenwandung des Gußstücks haftet, übertragen und erzeugen Risse im Kern, so daß der Kern in mehrere Teilstücke zerlegt wird. Gleichzeitig erfolgt aber auch wegen der unterschiedlichen Eigenresonanz von Gußstück und Kern ein Ablösen des Kernmaterials von der Innenwandung des Gußstücks, wobei Abrieb (loser Formsand) gebildet wird. Der Abrieb dämpft die Schlagenergie so, daß sie relativ wirkungslos wird.

Die Form der Schlag-Impulse ergibt sich beispielhaft und schematisch aus Fig. 2. Es handelt sich um Schwingungen mittlerer Frequenz geringer Amplitude (Schwingungsweite), aber hoher Beschleunigung (Schlagenergie). Beispielsweise wird mit ungefähr 13 Hz und einer Einzelschlagarbeit von ungefähr 44 Nm geklopft. Vorzugsweise werden die Schlagarbeit, die Frequenz und die Amplituden während des Klopfens an einem Gußstück variiert. Die erforderliche Schlagarbeit und Amplitude werden für unterschiedliche Gußstücke und unterschiedliches Kernmaterial empirisch ermittelt.

Nach dem Klopfen wird das Gußstück 1 auf einen Vibriertisch 11 befördert und dort fest eingespannt. Der Vibriertisch 11 weist Mittel 12 zur Erzeugung von Vibrationsenergie und Mittel 13 zur Übertragung der Vibrationsenergie auf das Gußstück 1 auf. Der Vibrationstisch 11 ist um eine horizontale Achse 14 in Pfeilrichtung 15 und um eine dazu senkrechte Achse 16 in Pfeilrichtung 17 drehbar gelagert, so daß der Vibriertisch 11 und damit das Gußstück 1 während des Vibrierens um diese Achsen 14, 16 mit entsprechenden Antriebsmitteln (nicht dargestellt) gedreht werden kann.

Zur Entfernung des beim Klopfen entstandenen losen Formsandes (Abrieb) wird zunächst eine Vibration erzeugt, die den Abrieb rieselfähig macht. Es wird daher eine Schwingung mit hoher Frequenz, geringer Amplitude und geringer Beschleunigung auf das Gußstück übertragen, so daß die Fließgeschwindigkeit des losen Sandes optimiert wird. Gleichzeitig wird das Gußstück um die Achsen 14, 16 gedreht, so daß der Sand die Möglichkeit hat, aus allen Vertiefungen durch die Kanäle und Öffnungen aus dem Innenraum des Gußstücks nach außen zu fließen. Geeignete Auffangmittel (nicht dargestellt) für den losen Sand sammeln den Abrieb.

Nach dem Entfernen des Abriebs wird das Gußstück 1 gerüttelt, d.h. in Schwingungen hoher Beschleunigung und geringer Frequenz versetzt, wobei Amplituden gewählt werden, deren Höhe größer ist, als der Abstand zwischen Innenwandung des Gußstücks und Reststücken des Kerns beträgt. Die Innenwandung trifft somit vor dem oberen und dem unteren Wendepunkt der Amplitude auf die Kernstücke und zerkleinert sie weiter. Wesentlich ist, daß die Amplitudenhöhe dem sich vergrößernden Abstand zwischen Kernreststücken und Innenwand des Gußstücks angepaßt wird. Vorzugsweise wird während des Rüttelns das Gußstück um die Achsen 14, 16 gedreht und zweckmäßigerweise zwischenzeitlich das Rütteln unterbrochen und Rieselenergie, wie vorhergehend beschrieben, eingeleitet, damit der durch das Rütteln entstandene Abrieb abfließen kann. Auf diese Weise wird die Pufferwirkung, die der Abrieb zwischen der Innenwandung des Gußstücks und den Kernreststücken bewirkt, ausgeschaltet und die Rüttelenergie optimiert. Das Rütteln und gegebenenfalls Rieselvibrieren wird solange fortgesetzt, bis die Kernbruchstücke so klein sind, daß sie durch die Kanäle 5 und Öffnungen 4 des Gußstücks passen. Die gleichzeitige Drehung des Gußstücks während des Rüttelns und Rieselvibrierens bewirkt, daß Kernstücke sich nicht in Schwingungsknoten festsetzen und dort unzerkleinert übrig bleiben.

Fig. 3 zeigt beispielhaft eine Rüttelenergie, die vorzugsweise an- und abschwellend durchgeführt wird. Die Zonen 1 und 2 verdeutlichen dieses Alternieren. Es kann bezüglich der Dauer wie auch bezüglich der Frequenz und Amplitudenhöhe durchgeführt werden. Vorzugsweise erfolgt das Rütteln bei wechselnden Frequenzen zwischen 0 bis 50 Hz. Es werden zweckmäßigerweise Fliehkräfte von etwa 30.000 N erzeugt.

Die optimale Rüttelenergie wird wie die optimale Klopfenergie für bestimmte Gußstücke und bestimmte Formsandeigenschaften empirisch ermittelt.

Wesentlicher Bestandteil des erfindungsgemäßen Verfahrens ist die Variation der Schwingungen entsprechend der unterschiedlichen Aufgaben, die sie erfüllen sollen.

Anstelle eines Preßlufthammers 8 kann auch ein an sich bekannter Elektro-pneumatischer Hammer mit einem Elektro-pneumatischen Schlagwerk verwendet werden. Ebenso geeignet ist ein an sich bekannter hydraulischer Hammer, der mit Öldruck betrieben wird. Der hydraulische Hammer hat den Vorteil kleinerer kompakter Bauweise und geringerer Lärmentwicklung. Eine hydraulische Pumpe arbeitet ruhiger als ein Kompressor.

Der Vibrationstisch 11 wird vorzugsweise mit einem an sich bekannten Hochfrequenz-Elektrovibrator 12 betrieben. Zum Antrieb des Hochfrequenz-Elektrovibrators sind Frequenz- und Spannungswandler vorgesehen, die die für die Erfindung erforderliche Vibrationsenergie zur Verfügung stellen.

## Patentansprüche

1. Verfahren zum Entfernen von Innenkernen aus Gußstücken nach dem Erhärten des Gießmetalls, wobei
(a) das Gußstück auf einen Klopftisch gesetzt und dort gehaltert wird und anschließend mit einem Stößel eines Hammers auf einen Wandungsteil des Gußstücks mit einer vorbestimmten Schlag- bzw. Klopfenergie geklopft wird, bis Risse im Kern entstehen und der Kern in mehrere Teilstücke zerlegt ist,
(b) nach dem Klopfen das Gußstück auf einen Vibriertisch befördert und dort fest eingespannt wird, das Gußstück auf dem Vibriertisch mit Vibrationsenergie beaufschlagt wird, so daß bei wechselnder Vibrationsenergie entweder Formsandabrieb aus Öffnungen des Gußstücks ausrieselt oder Formsandbruchstücke durch die Vibrationsenergie weiter zerkleinert werden,
(c) das Gußstück während des Vibrierens um zwei senkrecht zueinander angeordnete Achsen gedreht wird und
(d) nach dem Entleeren des Gußstücks das Gußstück abtransportiert wird.

2. Verfahren nach Anspruch 1, dadurch **gekennzeichnet,** daß die Schlagimpulse mit einer mittleren Frequenz geringer Amplitude, aber hoher Beschleunigung, durchgeführt werden.

3. Verfahren nach Anspruch 2, dadurch **gekennzeichnet,** daß die Schlagimpulse mit ungefähr 13 Hz und einer Einzelschlagarbeit von etwa 44 Nm aufgebracht werden.

4. Verfahren nach einem oder mehreren der Ansprüche 1 bis 3, dadurch **gekennzeichnet**, daß beim Klopfen die Schlagarbeit und/oder die Frequenz und/oder die Amplituden variiert werden.

5. Verfahren nach einem oder mehreren der Ansprüche 1 bis 4, dadurch **gekennzeichnet,** daß als Riesel-Vibrationsenergie eine Schwingung mit hoher Frequenz, geringer Amplitude und geringer Beschleunigung auf das Gußstück übertragen wird, so daß die Fließgeschwindigkeit des losen Sandes optimiert wird.

6. Verfahren nach einem oder mehreren der Ansprüche 1 bis 5, dadurch **gekennzeichnet,** daß zur weiteren Zerstörung von Formsandbrocken im Innern des Gußstücks eine Rüttelenergie mit Schwingungen hoher Beschleunigung und geringer Frequenz aufgebracht wird, wobei Amplituden gewählt werden, deren Höhe größer ist, als der Abstand zwischen Innenwandung des Gußstücks und Reststücken des Kerns beträgt.

7. Verfahren nach einem oder mehreren der Ansprüche 1 bis 6, dadurch **gekennzeichnet,** daß Riesel-Vibrationsenergie im Wechsel mit alteruiereuder Rüttel-Vibrationsenergie aufgebracht wird.

8. Verfahren nach einem oder mehreren der Ansprüche 1 bis 7, dadurch **gekennzeichnet,** daß die Rüttel-Vibrationsenergie bezüglich der Dauer und/oder der Frequenz und/oder der Amplitudenhöhe variiert wird.

9. Vorrichtung zum Entfernen von Innenkernen aus Gußstücken nach dem Erhärten des Gießmetalls, insbesondere zur Durchführung des Verfahrens nach einem oder mehreren der Ansprüche 1 bis 8, mit einem Klopftisch (7), über dem ein Hammer (8) mit einem Stößel (9) angeordnet ist, sowie einem Vibrationstisch (11) mit Mitteln (12) zur Erzeugung und zum Wechseln von Vibrationsenergie und mit Mitteln (13) zur Übertragung der Vibrationsenergie auf ein Gußstück (1), wobei der Vibrationstisch (11) um eine horizontale Achse (14) in Pfeilrichtung (15) drehbar gelagert ist und Mittel zur Übertragung der Drehbewegung aufweist und wobei der Vibrationstisch (11) auch um eine zur Achse (14) senkrechte Achse (16) in Pfeilrichtung (17) drehbar gelagert ist und entsprechende Mittel zur Erzeugung dieser Drehbewegung aufweist.

10. Vorrichtung nach einem oder mehreren der Ansprüche 11 bis 13, **gekennzeichnet** durch Transportmittel (6a) zum Antransportieren der Gußstücke (1) in Reihe (6) und zum Abtransportieren der entleerten Gußstücke (1) aus der Vorrichtung.

11. Vorrichtung nach einem oder mehreren der Ansprüche 11 bis 14, dadurch **gekennzeichnet,** daß der Hammer (8) ein Preßlufthammer ist.

12. Vorrichtung nach einem oder mehreren der Ansprüche 11 bis 14, dadurch **gekennzeichnet,** daß der Hammer (8) ein Elektro-pneumatischer Hammer ist.

13. Vorrichtung nach einem oder mehreren der Ansprüche 11 bis 14, dadurch **gekennzeichnet,** daß der Hammer (8) ein Hydraulikhammer ist.

14. Vorrichtung nach einem oder mehreren der Ansprüche 11 bis 17, dadurch **gekennzeichnet,** daß das Mittel (12) zur Erzeugung der Vibrationsenergie ein Hochfrequenz-Elektrovibrator ist.

## Claims

1. Process for removing inner cores from castings after solidification of the casting metal, in which
(a) the casting is placed on a rapping table and mounted there and is then rapped, using a striker of a hammer, on a wall part of the casting at a predetermined striking or rapping energy until cracks appear in the core and the core is broken into a plurality of fragments,
(b) after rapping the casting is conveyed onto a vibratory table and is clamped firmly there, the casting is acted upon with vibrational energy on the vibratory cable so that, with changing vibrational energy, either abraded mould sand trickles out of openings in the casting or fragments of mould sand are further comminuted by the vibrational energy,
(c) the casting is turned during vibration about two axes arranged perpendicular to one another and
(d) after emptying the casting, the casting is transported away.

2. Process according to Claim 1, characterized in that the striking pulses are carried out at an average frequency of low amplitude but high acceleration.

3. Process according to Claim 2, characterized in that the striking pulses are applied at approximately 13 Hz and with an individual striking work of approximately 44 Nm.

4. Process according to one or more of Claims 1 to 3, characterized in that during rapping the striking work and/or the frequency and/or the amplitudes are varied.

5. Process according to one or more of Claims 1 to 4, characterized in that, as the trickling vibration energy, an oscillation of high frequency, low amplitude and low acceleration is transmitted to the casting so that the flow rate of the loose sand is optimized.

6. Process according to one or more of Claims 1 to 5, characterized in that, to further destroy lumps of mould sand in the interior of the casting, a jolting energy with oscillations of high acceleration and low frequency are applied, amplitudes being chosen whereof the size is greater than the spacing between the internal wall of the casting and residual pieces of the core.

7. Process according to one or more of Claims 1 to 6, characterized in that trickling vibrational energy is applied in turn with alternating jolting vibrational energy.

8. Process according to one or more of Claims 1 to 7, characterized in that the jolting vibrational energy is varied as regards the duration and/or the frequency and/or the amplitude size.

9. Apparatus for removing inner cores from castings after solidification of the casting metal, in particular for carrying out the process according to one or more of Claims 1 to 8, having a rapping table (7) above which there is arranged a hammer (8) with a striker (9), and a vibratory table (11) with means (12) for producing and alternating vibrational energy and with means (13) for transmitting the vibrational energy to a casting (1), the vibratory table (11) being mounted rotatably in the direction of the arrow (15) about a horizontal axis (14) and having means for transmitting the rotary movement, and the vibratory table (11) also being mounted rotatably in the direction of the arrow (17) about an axis (16) perpendicular to the axis (14) and having appropriate means for generating this rotary movement.

10. Apparatus according to one or more of Claims 11 to 13, characterized by transporting means (6a) for transporting in the castings (1) in a row (6) and for transporting away the emptied castings (1) from the apparatus.

11. Apparatus according to one or more of Claims 11 to 14, characterized in that the hammer (8) is a compressed-air hammer.

12. Apparatus according to one or more of Claims 11 to 14, characterized in that the hammer (8) is an electropneumatic hammer.

13. Apparatus according to one or more of Claims 11 to 14, characterized in that the hammer (8) is a hydraulic hammer.

14. Apparatus according to one or more of Claims 11 to 17, characterized in that the means (12) for producing vibrational energy is a high-frequency electric vibrator.

## Revendications

1. Procédé pour retirer des noyaux intérieurs de pièces coulées après le durcissement du métal coulé,
(a) la pièce coulée étant posée et maintenue sur une table à frapper et étant ensuite frappée avec un pilon d'un marteau sur une partie de paroi de la pièce coulée avec une énergie de choc, respectivement de frappe, prédéterminée, jusqu'à ce que des fissures se produisent dans le noyau et que le noyau soit décomposé en plusieurs morceaux,
(b) la pièce coulée étant transportée après la frappe sur une table vibrante et y étant fermement bloquée, la pièce coulée étant soumise sur la table vibrante à de l'énergie de vibration, de sorte que, moyennant de l'énergie de vibration alternée, soit du produit d'abrasion de sable de moulage ruisselle des ouvertures de la pièce coulée, soit des fragments de sable de moulage soient fragmentés davantage par l'énergie de vibration,
(c) la pièce coulée tournant pendant la vibration autour de deux axes disposés perpendulairement l'un par rapport à l'autre et
(d) la pièce coulée étant évacuée après son débourrage.

2. Procédé selon la revendication 1,
caractérisé en ce que les impulsions de choc sont appliquées avec une fréquence moyenne de faible amplitude, mais de forte accélération.

3. Procédé selon la revendication 2,
caractérisé en ce que les impulsions de choc sont appliquées avec 13 Hz environ et une énergie de choc unitaire de 44 Nm environ.

4. Procédé selon l'une ou plusieurs des revendications 1 à 3,
caractérisé en ce que l'énergie de choc et/ou la fréquence et/ou les amplitudes varient pendant la frappe.

5. Procédé selon l'une ou plusieurs des revendications 1 à 4,
caractérisé en ce qu'une oscillation de haute fréquence, de faible amplitude et de faible accélération est transmise sur la pièce coulée en tant qu'énergie de vibration à ruissellement, de sorte que la vitesse d'écoulement du sable libre soit optimisée.

6. Procédé selon l'une ou plusieurs des revendications 1 à 5,
caractérisé en ce que , pour détruire davantage des morceaux de sable de moulage à l'intérieur de la pièce coulée, une énergie de secouage avec des oscillations à forte accélération et de faible fréquence est appliquée, des amplitudes étant choisies dont la hauteur est plus importante que l'écart entre la paroi intérieure de la pièce coulée et les morceaux restants du noyau.

7. Procédé selon l'une ou plusieurs des revendications 1 à 6,
caractérisé en ce que de l'énergie de vibration à ruissellement est appliquée en alternance avec de l'énergie de vibration à secouage alternante.

8. Procédé selon l'une ou plusieurs des revendications 1 à 7,
caractérisé en ce que l'énergie de vibration à ruissellement varie quant à la durée et/ou la fréquence et/ou la hauteur de l'amplitude.

9. Installation pour retirer des noyaux intérieurs de pièces coulées après le durcissement du métal coulé, en particulier pour la réalisation du procédé selon l'une ou plusieurs des revendications 1 à 8, avec une table à frapper (7), au-dessus de laquelle est disposé un marteau (8) avec un pilon (9), ainsi qu'une table vibrante (11) avec des moyens (12) pour produire et alterner de l'énergie de vibration et avec des moyens (13) pour la transmission de l'énergie de vibration sur une pièce coulée (1), la table vibrante (11) étant montée rotative dans la direction de la flèche (15) autour d'un axe horizontal (14) et présentant des moyens pour la transmission du mouvement de rotation et la table vibrante (11) étant également montée rotative dans la direction de la flèche (17) autour d'un axe (16) perpendiculaire à l'axe (14) et présentant des moyens correspondants pour la production de ce mouvement de rotation.

10. Installation selon la revendication 9,
caractérisée par des moyens de transport (6a) pour apporter les pièces coulées (1) par rangées (6) et pour évacuer de l'installion les pièces coulées (1) débourrées.

11. Installation selon l'une ou plusieurs des revendications 9 et 10,
caractérisée en ce que le marteau (8) est un marteau pneumatique.

12. Installation selon l'une ou plusieurs des revendications 9 à 11,
caractérisée en ce que le marteau (8) est un marteau électro-pneumatique.

13. Installation selon l'une ou plusieurs des revendications 9 à 12,
caractérisée en ce que le marteau (8) est un marteau hydraulique.

14. Installation selon l'une ou plusieurs des revendications 9 à 13,
caractérisée en ce que le moyen (12) pour la production de l'énergie de vibration est un électrovibreur à haute fréquence.
